# EUROPÄISCHE PATENTANMELDUNG

(11) **EP 2 141 679 A1**
(43) Veröffentlichungstag der Anmeldung: **06.01.2010**
(21) Anmeldenummer: 09157686.8
(22) Anmeldetag: 09.04.2009
(51) Int. Cl.: G08G 1/0967

(54) **Verkehrseinrichtung zur Darstellung eines Verkehrszeichens**

(30) Priorität: 30.06.2008 DE 102008030335
(71) Anmelder: Siemens Aktiengesellschaft, 80333 München (DE)
(72) Erfinder: Sachse, Thomas Dr., 83052 Bruckmühl (DE)

(57) **Zusammenfassung**

Die Erfindung betrifft eine Verkehrseinrichtung (10) zur Darstellung eines Verkehrszeichens (Z) auf einer von einem Fahrzeug (F) befahrbaren Fahrbahn (B, B'). Indem die Verkehrseinrichtung (10) eine Projektionsvorrichtung (30) zur Erzeugung einer optischen Projektion des Verkehrszeichens (Z) auf der Fahrbahn (B, B') aufweist, die derart fahrbahnseitig angeordnet ist, dass das projizierte Verkehrszeichen (Z) für einen Fahrer des Fahrzeugs (F) wahrnehmbar ist, wird der erforderliche durch Verschleiß bedingte Wartungsaufwand verringert und das Verkehrszeichen (Z) kann auch bei schneebedeckter Fahrbahn (B, B') sichtbar dargestellt werden.

## Beschreibung

Die Erfindung betrifft eine Verkehrseinrichtung zur Darstellung eines Verkehrszeichens auf einer von einem Fahrzeug befahrbaren Fahrbahn.

Unter Verkehrszeichen sollen hier sämtliche durch Bild- und/oder Schriftzeichen darstellbare Verkehrsinformationen verstanden werden. Hierzu zählen unter anderem die Verbotszeichen und Gefahrenzeichen gemäß Straßenverkehrsordnung sowie Fahrbahnmarkierungen aber auch Hinweistexte über Fahrzielentfernungen, Wegweisungen sowie weitere verkehrsleitende Verkehrsinformationen. Diese Verkehrszeichen werden auf neben oder über der Fahrbahn angeordneten Schildern oder auch durch auf die Fahrbahndecke aufgebrachte oder in diese eingelassene Verkehrseinrichtungen, wie Markierungsbeläge oder Leuchtmarkierungsknöpfe, dargestellt.

Aus der Gebrauchsmusterschrift DE 200 03 601 U1 ist ein auf der Fahrbahn anbringbares Hinweis- oder Verkehrszeichen bekannt, etwa ein Fahrtrichtungspfeil, der auf einer Unterlage eine Reihe hintereinander angeordneter Prismen aufweist. Hierdurch weist der Fahrtrichtungspfeil von einer Blickrichtung eine andere farbliche Gestaltung als von der anderen Blickrichtung auf, wobei die farbliche Gestaltung von der Farbe des Fahrbahnbelages unterschiedlich ist. Die Unterlage mit den Prismen ist über der Fahrbahnoberfläche erhaben ausgebildet.

Derartige auf die Fahrbahn aufgebrachte aber auch in die Fahrbahn eingelassene Verkehrseinrichtungen zur Darstellung eines Verkehrszeichens sind insbesondere durch den Schwerlastverkehr einem erheblichen Verschleiß ausgesetzt und erfordern daher einen hohen Wartungsaufwand. Andererseits leiten derartige Verkehrseinrichtungen unter dem Nachteil, dass sie bei schneebedeckter Fahrbahn von den Verkehrsteilnehmern schlecht oder gar nicht mehr wahrnehmbar sind.

Der Erfindung liegt daher die Aufgabe zugrunde, eine Verkehrseinrichtung der eingangs genannten Art bereit zu stellen, die einen geringeren Wartungsaufwand erfordert und auch bei schneebedeckter Fahrbahn sichtbar die Verkehrszeichen darstellen kann.

Die Aufgabe wird gelöst durch eine gattungsgemäße Verkehrseinrichtung, die eine Projektionsvorrichtung zur Erzeugung einer optischen Projektion des Verkehrszeichens auf der Fahrbahn aufweist, wobei die Projektionsvorrichtung derart fahrbahnseitig angeordnet ist, dass das projizierte Verkehrszeichen für einen Fahrer des Fahrzeugs wahrnehmbar ist. Ein auf die Fahrbahn projiziertes Verkehrszeichen ist durch Schnee oder Schmutz nicht verdeckbar und damit für Fahrzeugführer auch bei diesen Bedingungen gut sichtbar. Sie unterliegen auch keinem Verschleiß durch überrollende Fahrzeuge, was zu erheblichen Wartungseinsparungen führt. Darüber hinaus ist es möglich, ohne großen Aufwand ein auf die Fahrbahn projiziertes Verkehrszeichen ein- bzw. auszuschalten oder durch ein anderes zu ersetzen. Schließlich bedürfen erfindungsgemäß durch Projektion auf die Fahrbahn erzeugte Verkehrszeichen weniger Platz als bislang bekannte neben der Fahrbahn aufgestellte oder über der Fahrbahn hängende Schilder oder Tafeln, die mit unter große flächige Ausdehnungen aufweisen; hierdurch können erfindungsgemäß Verkehrseinrichtungen in Situationen mit geringem Platzbedarf - etwa in Straßentunneln - mit Vorteil eingesetzt werden.

In einer vorteilhaften Ausführungsform der erfindungsgemäßen Verkehrseinrichtung weist die Projektionsvorrichtung eine Lichtquelle zur Aussendung eines Lichtstrahls und eine Umlenkeinrichtung zur Beeinflussung einer Strahlrichtung des ausgesandten Lichtstrahls auf. Die Lichtquelle kann beispielsweise als Laser ausgebildet sein, der einen fokussierten monochromatischen Lichtstrahl aussendet. Dieser Lichtstrahl durchläuft eine Umlenkeinrichtung, die ein System von stellbaren Spiegeln aufweist, so dass der Lichtstrahl präzise auf eine bestimmte Position der Fahrbahn gelenkt werden kann, um darauf das darzustellende Verkehrszeichen zu projizieren.

In einer bevorzugten Ausgestaltung der erfindungsgemäßen Verkehrseinrichtung weist die Projektionsvorrichtung eine Steuereinrichtung zur koordinierten Ansteuerung der Lichtquelle und/oder der Umlenkeinrichtung auf. Hierdurch kann die Strahldauer der Lichtquelle mit der Richtungsbeeinflussung durch die Umlenkeinrichtung aufeinander abgestimmt werden um von der Fläche her begrenzte Zeichenteile des zu projizierenden Verkehrszeichens zu erzeugen.

In einer bevorzugten Ausführungsform der erfindungsgemäßen Verkehrseinrichtung weist die Steuereinrichtung eine Speichereinheit zum Speichern einer Vielzahl von projizierbaren Verkehrszeichen zugeordneten Projektionsmustern sowie eine Recheneinheit zur Ausführung eines Projektionsmusters auf. Die erfindungsgemäße Verkehrseinrichtung kann somit bereits vor Installation mit Projektionsmustern für die darzustellenden Verkehrszeichen versorgt werden, die in speicherbaren und ausführbaren Softwareprogrammen realisiert sind. Als Parameter kann hierbei berücksichtigt werden, in welcher Position und Ausrichtung relativ zur Fahrbahn auf die das Verkehrszeichen projiziert werden soll, die betreffende Projektionsvorrichtung angeordnet ist.

In einer bevorzugten Ausführungsform der erfindungsgemäßen Verkehrseinrichtung ist die Lichtquelle zur Aussendung eines nicht sichtbaren Lichtstrahls ausgebildet, wobei die Fahrbahn eine Beschichtung aufweist, die bei Bestrahlung durch den nicht sichtbaren Lichtstrahl zur Aussendung von sichtbarem Licht anregbar ist. Hierdurch wird vermieden, dass durch die Lichtaussendung der Projektionsvorrichtung fahrzeugführende Verkehrsteilnehmer verwirrt oder gestört werden. Die Führung der Verkehrsteilnehmer wird hierdurch verbessert und die Verkehrssicherheit erhöht.

In einer weiteren vorteilhaften Ausführungsform der erfindungsgemäßen Verkehrseinrichtung ist die Projektionsvorrichtung zur Projektion mehrfarbiger Verkehrszeichen ausgebildet. Hierfür können in der Projektionsvorrichtung mehrere Lichtquellen mit unterschiedlichen Farben oder auch entsprechende Farbfiltereinrichtungen vorgesehen sein. Zum Einen können hierdurch Verkehrszeichen in der von Schildern bekannten farblichen Gestaltung auf die Fahrbahn projiziert werden, was bei den Verkehrsteilnehmern eine schnelle Wiedererkennung bewirkt. Andererseits ist es möglich, beispielsweise auf schneebedeckter Fahrbahn kontrastreichere Fahrbahnmarkierungen zu bewirken.

In einer anderen vorteilhaften Ausgestaltung der erfindungsgemäßen Verkehrseinrichtung ist die Projektionsvorrichtung oberhalb der Fahrbahn angeordnet und im Wesentlichen senkrecht zur Fahrbahn ausgerichtet. Durch eine derartige Überkopfanordnung auf Masten oder an Schilderbrücken wird eine Beeinträchtigung der Verkehrsteilnehmer vermieden. Unter im Wesentlichen senkrecht zur Fahrbahn ausgerichtet soll ein Winkel zwischen dem Lichtstrahl und der Fahrbahnoberfläche im Bereich zwischen 90° und 45° verstanden werden.

In einer weiteren vorteilhaften Ausgestaltung der erfindungsgemäßen Verkehrseinrichtung sind mehrere Projektionsvorrichtung derart verteilt angeordnet ausgerichtet, dass jede das gleiche Verkehrszeichen auf die selbe Stelle Der Fahrbahn aus unterschiedlichen Richtungen projiziert. Hierdurch entsteht eine redundante Erzeugung einer Verkehrszeichenprojektion, wodurch vermieden wird, dass durch Verdeckung der Projektion durch ein Fahrzeug das Verkehrszeichen nicht sichtbar ist.

In einer weiteren vorteilhaften Ausführungsform der erfindungsgemäßen Verkehrseinrichtung ist das Verkehrszeichen als statische Projektion eines Verbotszeichens, Gebotszeichen, Gefahrzeichens, Fahrtrichtungspfeils, einer punkt- oder linienförmigen Fahrbahnmarkierung oder eines Hinweistextes ausgebildet.

In einer alternativen Ausführungsform der erfindungsgemäßen Verkehrseinrichtung ist das Verkehrszeichen als dynamische Projektion eines Fliestextes oder eines Lauflichts ausgebildet. Auf diese Weise sind neben zeitlich unveränderlichen Projektionen von Verkehrszeichen auch dynamische Projektionen möglich, beispielsweise ein sich Buchstabe für Buchstabe aufbauender Fließtext oder Lauflichter an Fahrgassenbegrenzungen zu Baustellen.

Weitere Vorteile und Eigenschaften der erfindungsgemäßen Verkehrseinrichtung werden anhand der Zeichnungen nachfolgend beschrieben, in deren
- FIG 1: eine erfindungsgemäße Verkehrseinrichtung zur Darstellung einer Fahrgassenmarkierung,
- FIG 2: eine Projektionsvorrichtung einer erfindungsgemäßen Verkehrseinrichtung,
schematisch veranschaulicht sind.

Gemäß dem in FIG 1 dargestellten Ausführungsbeispiel weist eine erfindungsgemäße Verkehrseinrichtung 10 eine Mehrzahl an Projektionsvorrichtungen 30 auf, die zum Teil an einer die Fahrbahnen B bzw. B' einer Autobahn überspannenden Schilderbrücke 20 und zum Teil an seitlich der Fahrbahnen B bzw. B' aufgestellten Masten angeordnet sind. Die Projektionsvorrichtungen 30 erzeugen mittels eines gesteuerten Lichtstrahls L eine Projektion des Verkehrszeichens Z auf der Fahrbahn B bzw. B'. Im dargestellten Ausführungsbeispiel besteht das projizierte Verkehrszeichen Z aus einer Vielzahl an Markierungsköpfen, die Fahrspuren einer Fahrbahn B begrenzen und - bedingt beispielsweise durch eine Baustelle Strom ab - auf die entsprechenden Fahrspuren der Gegenfahrbahn B' überführt werden. Der Fahrer eines auf der Fahrbahn B fahrenden Fahrzeugs F kann das projizierte Verkehrszeichen Z deutlich wahrnehmen und wird sicher von seiner Fahrbahn B auf die Gegenfahrbahn B' geführt.

Gemäß FIG 2 weist eine Projektionsvorrichtung 30 ein Gehäuse 31 auf, in welche einem als Laser ausgebildete Lichtquelle 32 zur Aussendung eines Lichtstrahls L sowie eine Umlenkeinrichtung 34 zur Beeinflussung einer Strahlrichtung des ausgesandten Lichtstrahls L angeordnet sind. Die Umlenkrichtung 34 umfasst ein System von Spiegeln 35, die entsprechend der gewünschten Abstrahlrichtung durch nicht dargestellte Stellmittel beweg- bzw. auslenkbar sind. In dem Gehäuse 31 der Projektionsvorrichtung 30 ist ferner eine Steuereinrichtung 36 angeordnet, die eine Speichereinheit 37 und eine Recheneinheit 38 aufweist. In der Speichereinheit 37 ist eine Vielzahl an Projektionsmustern PZ abgelegt, wobei jedes Projektionsmuster einem zur projizierenden Verkehrszeichen Z zugeordnet ist. Die Projektionsmuster PZ sind als Parameter und Softwarecode hinterlegt, der bei gewünschter Projektion eines bestimmten Verkehrszeichens Z in der Recheneinheit 38 ausgeführt wird. Bei der Ausführung eines Projektionsmuster PZ steuert die Recheneinheit 38 in aufeinander abgestimmter Weise die Lichtquelle 32 und die Umlenkeinrichtung 34 an. Hierdurch werden Lichtstrahlen 11 an definierter Zeitdauer und definierter Strahlrichtung zur Erzeugung der Verkehrszeichenprojektion bereit gestellt. Der Lichtstrahl L verlässt die Projektionsvorrichtung 30 durch eine Optikeinrichtung 39, die zur Strahlfokussierung bzw. -korrektur dient.

Im dargestellten Ausführungsbeispiel werden einfarbige, kreisflächige Gebilde auf die Fahrbahn B bzw. B' projiziert, wobei bei asphaltgrauer Fahrbahn B bzw. B' das Verkehrszeichen Z in weißer Farbe projiziert wird. Aufgrund der Projektion von überkopf angeordneten Projektionseinheiten 30 ist dieses Verkehrszeichen Z auch bei schneebedeckter Fahrbahn B bzw. B' sichtbar. Bei schneeweißer Fahrbahn B bzw. B' kann der Lichtstrahl L mittels eines in der Projektionsvorrichtung 30 angeordneten Farbfilters 33 beispielsweise orange gefärbt werden, damit das Verkehrszeichen Z einen ausreichenden Kontrast zur Schneedecke besitzt. Durch geeignete Ansteuerung von Farbfilter 33 und Umlenkeinrichtung 34 können auch mehrfarbige Verkehrszeichen Z auf die Fahrbahn B bzw. B' projiziert werden. Entsprechende Projektionsmuster PZ sind auch für Textinformationen sowie für Lauflichter oder Schriften realisierbar.

In einer nicht dargestellten Ausführungsform ist die Lichtquelle 32 zur Aussendung eines nicht sichtbaren Lichtstrahls L ausgebildet. Dabei weist die Fahrbahn B bzw. B' eine Beschichtung auf, die bei Bestrahlung durch den nicht sichtbaren Lichtstrahl zur Aussendung von sichtbarem Licht anregbar ist. In ähnlicher Weise wie Schwarzlicht für das Auge nicht sichtbare Wellenlängen in sichtbare umformt, können durch dieses Verfahren Verkehrsteilnehmer verwirrende oder störende sichtbare Lichtstrahlen von Projektionsvorrichtungen 30 vermieden werden.

## Patentansprüche

1. Verkehrseinrichtung (10) zur Darstellung eines Verkehrszeichens (Z) auf einer von einem Fahrzeug (F) befahrbaren Fahrbahn (B, B'), **gekennzeichnet durch** eine Projektionsvorrichtung (30) zur Erzeugung einer optischen Projektion des Verkehrszeichens (Z) auf der Fahrbahn (B, B'), wobei die Projektionsvorrichtung (30) derart fahrbahnseitig angeordnet ist, dass das projizierte Verkehrszeichen (Z) für einen Fahrer des Fahrzeugs (F) wahrnehmbar ist.

2. Verkehrseinrichtung (10) nach Anspruch 1, wobei die Projektionsvorrichtung (30) eine Lichtquelle (32) zur Aussendung eines Lichtstrahls (L) und eine Umlenkeinrichtung (34) zur Beeinflussung einer Strahlrichtung des ausgesandten Lichtstrahls (L) aufweist.

3. Verkehrseinrichtung (10) nach Anspruch 1 oder 2, wobei die Projektionsvorrichtung (30) eine Steuereinrichtung (36) zur koordinierten Ansteuerung der Lichtquelle (32) und/oder der Umlenkeinrichtung (34) aufweist.

4. Verkehrseinrichtung (10) nach Anspruch 3, wobei die Steuereinrichtung (36) eine Speichereinheit (37) zum Speichen einer Vielzahl an projizierbaren Verkehrszeichen (Z) zugeordneten Projektionsmustern (PZ) sowie eine Recheneinheit (38) zur Ausführung eines Projektionsmusters (PZ) aufweist.

5. Verkehrseinrichtung (10) nach einem der Ansprüche 1 bis 4, wobei die Lichtquelle (32) zur Aussendung eines nicht sichtbaren Lichtstrahls (L) ausgebildet ist, und wobei die Fahrbahn (B, B') eine Beschichtung aufweist, die bei Bestrahlung durch den nicht sichtbaren Lichtstrahl (L) zur Aussendung von sichtbarem Licht anregbar ist.

6. Verkehrseinrichtung (10) nach einem der Ansprüche 1 bis 5, wobei die Projektionsvorrichtung (30) zur Projektion mehrfarbiger Verkehrszeichen (Z) ausgebildet ist.

7. Verkehrseinrichtung (10) nach einem der Ansprüche 1 bis 6, wobei die Projektionsvorrichtung (30) oberhalb der Fahrbahn (B, B') angeordnet und im Wesentlichen senkrecht zur Fahrbahn (B, B') ausgerichtet ist.

8. Verkehrseinrichtung (10) nach einem der Ansprüche 1 bis 7, wobei mehrere Projektionsvorrichtungen (30) derart verteilt angeordnet und ausgerichtet sind, dass jede das gleiche Verkehrszeichen (Z) auf dieselbe Stelle der Fahrbahn (B, B') aus unterschiedlichen Richtungen projiziert.

9. Verkehrseinrichtung (10) nach einem der Ansprüche 1 bis 8, wobei das Verkehrszeichen (Z) als statisch Projektion eines Verbotszeichens, Gebotszeichens, Gefahrzeichens, Fahrtrichtungspfeils, einer punkt- oder linienförmigen Fahrbahnmarkierung oder eines Hinweistextes ausgebildet ist.

10. Verkehrseinrichtung (10) nach einem der Ansprüche 1 bis 8, wobei das Verkehrszeichen (Z) als dynamische Projektion eines Fließtextes oder eines Lauflichts ausgebildet ist.
